# EUROPÄISCHE PATENTSCHRIFT

(11) **EP 0 599 930 B1**
(45) Veröffentlichungstag und Bekanntmachung des Hinweises auf die Patenterteilung: **29.05.1996**
(21) Anmeldenummer: 92917625.3
(22) Anmeldetag: 21.08.1992
(51) Int. Cl.: D03D 47/36, B65H 51/22

(54) **MESSFOURNISSEUR**
THREAD REGULATING AND MEASURING WHEEL
FOURNISSEUR DE MESURE

(30) Priorität: 22.08.1991 DE 4127798
(43) Veröffentlichungstag der Anmeldung: 08.06.1994
(73) Patentinhaber: IRO AB, S-523 01 Ulricehamn (SE)
(72) Erfinder: SVANSTRÖM, Anders, S-523 33 Ulricehamn (SE); JOSEFSSON, Pär, S-502 51 Boras (SE)
(74) Vertreter: Grünecker, Kinkeldey, Stockmair & Schwanhäusser Anwaltssozietät
(86) Internationale Anmeldenummer: EP9201927
(87) Internationale Veröffentlichungsnummer: WO9304225

(56) Entgegenhaltungen:
- EP-A- 0 250 359
- EP-A- 0 441 288

## Beschreibung

Die Erfindung betrifft einen Meßfournisseur der im Oberbegriff des Patentanspruchs 1 angegebenen Art.

Ein aus EP 0 441 288 A bekannter Meßfournisseur wird zur Schußfadenlieferung, z.B. an Düsenwebmaschinen, verwendet, wobei das Stopelement zum Begrenzen der Schußfadenlänge dient. Der Schußfaden wird nach Ausrücken des Stopelements so lange abgezogen, bis genau die gewünschte Schußfadenlänge erreicht ist. Der Faden läuft dabei um den Speicherkörper um. Das rechtzeitig wieder eingerückte Stopelement bildet dann einen Umfangsanschlag für den umlaufenden Faden, der sich nach dem Anhalten von der letzten Windung auf der Speicherfläche schräg zum Stopelement und von diesem zu einem in etwa koaxial zum Speicherkörper angeordneten Fadenführelement oder zu einer Eintrag- oder Hilfsdüse erstreckt, die am Faden zieht. Am Ende der Eintragbewegung tritt nach dem Anschlagen am Stopelement ein Peitscheneffekt im Faden auf, der zu einem spürbaren Spannungsanstieg mit anschließender Entspannung des Fadens führt, die sich bis in die letzten Windungen auf der Speicherfläche auswirkt. Der Faden wird in den letzten Windungen entspannt, so daß diese gegebenenfalls frei herabhängen. Dies kann zum Überlagern der Windungen und zur Störung des nächsten Eintrags führen. Es kann eine lockere letzte Windung auch selbsttätig von der Speicherfläche herabfallen, so daß der nächste eingetragene Schußfaden zu lange wird. Eine herabfallende Windung kann sich um die Stopvorrichtung wickeln und zu einem Fadenbruch führen. Mehrere übereinanderliegende Windungen können beim darauffolgenden Eintrag als eine Windung registriert werden, was zu einer Störung führt. Sehr lebendige und hochgedrehte Fadenqualitäten zeigen die Tendenz, während des Webtaktes unter der Zugkraft der Eintrags- oder Hilfsdüsen unter dem Stopelement durchzuschlüp-fen, selbst wenn dieses in eine Vertiefung in der Speicherfläche eingreift.

Bei einem aus EP-A-0 250 359 bekannten Meßfournisseur einer anderen Art wird der Faden zwischen zwei aufeinanderfolgenden Eintragvorgängen kraftschlüssig in einer Klemmeinrichtung festgeklemmt. Hierzu ist ein Schwenkarm vorgesehen, der vom Inneren der Trommel mit einem Klemmteil gegen einen außenliegenden Gegenklemmteil bewegt wird. Der Schwenkarm bildet mit dem beweglich gehaltenen Klemmelement die Stopvorrichtung, die den Faden nach dem Eintragvorgang durch Klemmen, jedoch ohne Umfangsanschlag festhält. Der Schwenkarm wird durch einen Steuernocken und eine Feder verstellt.

Der Erfindung liegt die Aufgabe zugrunde, einen Meßfournisseur der eingangs genannten Art zu schaffen, bei dem Fadenfehler aufgrund lockerer Windungen auf der Speicherfläche und/oder des unter dem Stopelement durchschlüpfenden Fadens vermieden werden.

Die gestellte Aufgabe wird erfindungsgemäß mit den Merkmalen des Patentanspruchs 1 gelöst.

Bei dieser Ausbildung wird der am Stopelement in Umfangsrichtung abgefangene Faden durch die Fadenklemme zusätzlich stabilisiert, so daß sich die Fadenwindungen auf der Speicherfläche aufgrund der Spannungsanstiege und Entspannungen im Faden stromab des Stopelements nicht lockern. Auch lebendige, hochgedrehte Fadenqualitäten können aufgrund der Klemmung durch die Fadenklemme nicht unter dem Stopelement durchschlüpfen. Die Fadenklemme verhindert ein Zurückgleiten des Fadens und auch das Lockern des Fadens unmittelbar beim Stopelement, da sie den Faden relativ großflächig festlegt. Da die Fadenklemme steuerbar ist, hat sie bei der Abzugsbewegung des Fadens keinen negativen Einfluß mehr.

Die Fadenklemme wird durch die Bewegung des Stopelementes in eine passive Klemmstellung gebracht und steht für den Faden bereit. Kommt der Faden am Stopelement zum Anschlag, dann ist nicht nur die Schußfadenlänge genau bemessen, sondern der Faden klemmt sich selbsttätig fest, so daß sich weder die letzten Fadenwindungen auf der Fadenspeicherfläche unzulässig entspannen noch der Faden unter dem Stopelement durchschlüpft. Die Fadenklemme hält den Faden beim Stopelement zwischen mindestens zwei Klemmstellen relativ gestreckt. Dadurch können eine geringe Eindringtiefe des Stopelementes und ein kurzer Betätigungshub für das Stopelement gewählt werden, was die Verwendung eines kostengünstigen und rasch ansprechenden Betätigungsmagneten bzw. einer das Stopelement nur über einen kurzen Hub ausfahrenden Ausschiebefeder ermöglicht.

Baulich einfach ist die Ausführungsform gemäß Anspruch 2, bei der die Speicherfläche die passive Klemmfläche bildet, so daß ein einfaches Klemmelement ausreicht, um den Faden festzulegen. Da das Klemmelement in der Ruhestellung in einer Ausnehmung der Stopvorrichtung gelagert ist, läßt sich der gegebenenfalls bei der Rückzugsbewegung des Stopelementes folgende Faden abstreifen.

Zweckmäßig ist die Ausführungsform gemäß Anspruch 3, weil die Fadenklemme jeweils synchron mit dem Stopelement betätigt wird, wenn dieses den Faden abzufangen hat. Die Fadenklemme ist außer Funktion , wenn das Stopelement aus dem Durchgangsspalt herausbewegt ist.

Vorteilhaft ist die Ausführungform gemäß Anspruch 4, bei der das Stopelement als Träger des Klemmelementes dient.

Eine alternative und zuverlässige Ausführungsform geht aus Anspruch 5 hervor. Da das Klemmelement in der Stopvorrichtung auslenkbar abgestützt ist und nur vom Stopelement bewegt zu werden braucht, ist die vom Stopelement für die Fadenklemme aufzubringende Stellkraft außerordentlich gering. Das Ansprechverhalten der Stopvorrichtung wird nicht spürbar beeinträchtigt.

Wichtig ist ferner die Ausführungsform von Anspruch 6, bei der das Klemmelement den Faden außerhalb des Randes der Eingriffsvertiefung mehrfach festlegt, so daß der Faden nicht unter dem Stopelement durchschlüpft, selbst wenn für das Stopelement eine geringe Eindringtiefe gewählt ist.

Eine baulich einfache, funktionssichere und platzsparende Ausführungsform geht aus Anspruch 7 hervor. Mit einer Blattfeder kann zudem eine wünschenswerte Elastizität, und damit eine allmählich wirksame Abzugsbremsung beim Klemmen des Fadens erzielt werden.

Eine besonders vorteilhafte Ausführungsform geht ferner aus Anspruch 8 hervor. Der dem Durchgangsspalt zugewandte und beweglich am Stopelement geführte Schenkel der Blattfeder oder des Drahtbügels klemmt den Faden schonend aber sicher. Außerdem streift der bewegliche untere Schenkel den Faden beim Zurückziehen des Stopelements ab. Es wird ggfs. die Rückziehbewegung des Stopelements durch die sich entspannende Blattfeder oder dem Drahtbügel unterstützt.

Bei den Ausführungsformen der Ansprüche 9 und 10 hat das Klemmelement eine zusätzliche, die Bewegung des Stopelementes in Ausschieberichtung oder in Rückholrichtung bewirkende Funktion. Bisher in der Stopvorrichtung dafür notwendige Komponenten, z.B. eine Ausschiebefeder oder eine Rückholfeder, können entweder weggelassen oder nur schwach und damit kleinbauend ausgebildet sein.

Damit der Faden trotz der beim Stopelement vorgesehene Fadenklemme zuverlässig bis zur Anlage an das Stopelement gelangt, was für die genaue Bemessung der Schußfadenlänge wichtig ist, ist die Ausführungsform von Anspruch 11 vorteilhaft. Der verjüngende Klemmspalt bringt mit der vom Klemmelement ausgeübten Bremswirkung einen wünschenswerten Verzögerungseffekt, der den gefürchteten Peitscheneffekt dämpft. Dies verbessert die Eintragbedingungen in der Webmaschine und verringert die Gefahr von Fadenbrüchen.

Anhand der Zeichnung werden Ausführungsformen des Erfindungsgegenstandes erläutert. Es zeigen:
- Fig. 1: eine schematische Seitenansicht eines Meßfournisseurs,
- Fig. 2A,2B,2C: drei einander zugeordnete Ansichten einer ersten Ausführungsform, wobei Fig. 2C eine Ansicht in der Ebene I-I von Fig. 2B ist,
- Fig. 3A,3B,3C: einander zugeordnete Ansichten zweier weiterer Ausführungsvarianten,
- Fig. 4A,4B,4C: drei einander zugeordnete Ansichten einer weiteren Ausführungsform,
- Fig. 5A,5B: eine weitere Ausführungsform in zwei unterschiedlichen Stellungen, und
- Fig. 6A,6B: eine weitere Ausführungsform in zwei unterschiedlichen Stellungen und in einem Teilschnitt.

Ein Meßfournisseur M gemäß Fig. 1 dient zum Beliefern beispielsweise einer Luftdüsen-Webmaschine (nicht gezeigt) mit in der Länge genau bemessenen Schußfaden-Abschnitten, die aufeinanderfolgend abgezogen werden. Der Meßfournisseur M besitzt ein Gehäuse G, an dem ein Speicherkörper F in Trommelform angeordnet ist, der eine außenliegende Speicherfläche 1 für den von einem Aufwickelorgan 2 in Windungen W aufgebrachten Faden Y aufweist. Der Faden Y wird von einer nicht-dargestellten Fadenvorratsspule abgezogen und in den Meßfournisseur M eingeführt, wo ihn das zur Drehung antreibbare Aufwickelorgan 2 in aufeinanderfolgenden Windungen auf die Speicherfläche 1 wickelt. Von der Speicherfläche 1 wird der Faden Y unter einer am Gehäuse G angebrachten Stopvorrichtung S hindurch durch eine Eintrag- oder Hilfsdüse 3 überkopf abgezogen. Die Stopvorrichtung S enthält ein wahlweise ausfahrbares Stopelement P und eine steuerbare Fadenklemme K.

Gemäß Fig. 2A, 2B und 2C weist die Speicherfläche 1 in Umfangsrichtung verteilte, axiale Finger 5 auf. Ein Finger 5 ist auf die Stopvorrichtung S ausgerichtet und mit einer Vertiefung 7 für ein freies Ende 8 des als Stift ausgebildeten Stopelementes P versehen. Das Stopelement P kann durch einen Betätigungsmagneten 4 in die gezeigte Stopstellung bis in die Vertiefung 7 ausgefahren und durch eine nicht dargestellte Rückholfeder zurückgezogen werden. Denkbar ist es aber auch, das Stopelement P durch eine Auschiebefeder (nicht gezeigt) auszuschieben und mittels des Betätigungsmagneten 4 gegen die Kraft der Ausschiebefeder zurückzuziehen.

Zwischen der Stopvorrichtung S und der Speicherfläche 1 ist ein Durchgangsspalt A gebildet, durch den der Faden Y beim Abzug in Umfangsrichtung durchläuft. Die an der Stopvorrichtung S angeordnete Fadenklemme K weist ein Klemmelement C auf, im vorliegenden Fall ein Plättchen 6 mit hochgebogenen Rändern, das am Stopelement P positioniert ist und mit diesem aus einer strichliert angedeuteten Ruhestellung in die in ausgezogenen Linien dargestellte Klemmstellung stellbar ist. Das Stopelement P bildet einen Umfangsanschlag B für den Faden Y. Die Speicherfläche 1 bildet eine passive Klemmfläche 1', mit der das Klemmelement C zusammenwirkt, um den am Stopelement P anliegenden Faden Y zu klemmen.

In der Stopvorrichtung S ist eine nach unten offene Ausnehmung 9 für das Klemmelement C vorgesehen, die an die Form des Klemmelements C angepaßt ist, so daß beim Zurückziehen des StopelementeS P und des Klemmelementes C der eventuell mit angehobene Faden Y abgestreift wird.

Fig. 2C verdeutlicht, wie der Faden nach dem Abziehen in Umfangsrichtung 10 zur Anlage am Umfangsanschlag B gelangt. Durch die Eintragsoder Hilfsdüse 3 wird er in Richtung eines Pfeiles 11 mit einer Zugkraft belastet und in etwa axial gestreckt gehalten. Stromauf des Stopelementes P verläuft der Faden Y schräg zur nächsten Fadenwindung auf der Speicherfläche 1. Das Klemmelement C ist so groß, daß es über den Rand der Eingriffsvertiefung 7 hinausgreift und den Faden zumindest in zwei beabstandeten Bereichen 12 und 13 festlegt, so daß der Faden Y nicht unter dem freien Ende 8 des Stopelementes P durchrutschen kann.

Bei der Ausführungsform gemäß Fig. 3A ist das Klemmelement C eine U- oder V-förmig gebogene Blattfeder 16, die mit ihrem oberen Schenkel 17 an einer Schulter 15 des Stopelementes B lagegesichert ist. Ihr unterer Schenkel 18 ist mit einer Ausnehmung 19 an einem Unterteil 14 des Stopelementes B beweglich geführt. Die Blattfeder 16 ist zweckmäßigerweise vorgespannt, so daß der Schenkel 18 beim Anschlagen des Fadens Y am unteren Teil 14 des Stopelements B etwas angehoben wird und den Faden Y festklemmt. In der Druntersicht von Fig. 3B ist erkennbar, daß sich der untere Schenkel 18 ggfs. am Stopelement P zur Führung abstützt, dabei aber beweglich bleibt. Bei der Ausführungsform gemäß Fig. 3C, die zur Ansicht von Fig. 3A paßt, ist das Klemmelement C ein Federdrahtbügel 16', der mit seinem oberen Schenkel 17' am Stopelement B festgelegt ist und mit seinem unteren Schenkel 18' am Stopelement geführt ist oder es mit seitlichem Spiel umgreift (Ausnehmung 19'). Auch der Federdrahtbügel 16' klemmt den Faden Y wie in Fig. 2C beiderseits außerhalb der Eingriffsvertiefung 7 auf der passiven Klemmfläche 1'.

Gemäß Fig. 4A, 4B und 4C ist das Klemmelement C eine Blattfeder oder ein Federstahl-Stanzteil 20 mit einem Befestigungsende 21 und einem maulförmigen Ausschnitt 24 am freien Ende. Die Blattfeder 20 ist mit ihrem Befestigungsende 21 in der Stopvorrichtung S abgestützt. Der maulförmige Einschnitt 24 umgreift eine Quernut 22 des Stopelementes B oberhalb dessen freien Endes 8. Der Magnet 31 des Stopelementes kann so stark ausgelegt sein, daß er die Blattfeder 20 aus der in Fig. 4A gezeigten Ruhestellung zusammen mit dem Stopelement P in die in Fig. 4B gezeigte Klemmstellung auslenkt, in der der am Stopelement P angeschlagene Faden Y gegen die passive Klemmfläche 1' an der Speicherfläche 1 angedrückt wird.

Es ist aber auch denkbar, die Blattfeder 20 mit einer Vorspannung in Richtung eines Pfeiles 23 zu versehen und in der Stopvorrichtung S so festzulegen, daß sie als Ausschiebefeder für das Stopelement P dient und das Stopelement P ausschiebt, sobald der als Rückholmagnet ausgebildete Magnet 31 entregt wird. Ferner wäre es denkbar, die Blattfeder 20 als Rückholfeder nach oben vorzuspannen, so daß sie gegen den als Ausschiebemagneten arbeitenden Magneten 31 arbeitet. Für das Klemmelement C ist die Ausnehmung 9 in der Stopvorrichtung S vorgesehen, damit in der Ruhestellung der Durchgangsspalt A für den Faden Y frei ist. Fig. 4C zeigt eine Draufsicht auf eine mögliche Form der Blattfeder 20.

Bei der Ausführungsform gemäß Fig. 5A dient das Stopelement P als Mitnehmer für das Klemmelement C, das beispielsweise eine gebogene Blattfeder 25, ein Kunststoffplättchen, ein Drahtbügel oder dgl. ist, und in der Stopvorrichtung S in einem Drehlager 26 schwenkbar abgestützt ist. Eine Mitnehmerverbindung 27 zwischen dem Stopelement P und dem Klemmelement C sorgt dafür, daß in der Stopstellung des Stopelementes P (Fig. 5B) das Klemmelement zumindest teilweise aus der Stopvorrichtung S in den Durchgangsspalt A tritt und den Faden Y klemmt, sobald dieser am Stopelement P zur Anlage gekommen ist. In der Klemmstellung bildet das Klemmelement mit der Speicherfläche 1 einen sich in Richtung zum Stopelement verjüngenden Klemmspalt 28, in dem der Faden Y bei seiner Bewegung zum Stopelement abgebremst wird. Das Klemmelement C läßt sich mit geringer Eigenmasse ausbilden, so daß die vom Stopelement P aufzubringende Stellkraft gering bleibt.

Fig. 6A zeigt eine weitere Ausführungsform in der Ruhestellung; Fig. 6B hingegen in der Stop- bzw. Klemmstellung. Das Klemmelement C ist eine in Richtung eines Pfeils 23 vorgespannte Blattfeder 30, die bei 31' mit den Enden in der Stopvorrichtung S abgestützt ist und in ihrem Mittelbereich auf einer Schulter 29 des Stopelements P aufliegt. Der Magnet 31 ist als Zugmagnet ausgebildet, der bei Erregung eine Zugkraft in Richtung des Pfeils 32 erzeugt. Zum Bewegen des Stopelements P in die Stopstellung gemäß Fig. 6B wird der Magnet 31 entregt, so daß die Blattfeder 30 das Stopelement P in die Eingriffsvertiefung 7 in der Speicherfläche 1 drückt. Gleichzeitig tritt die Blattfeder 30 teilweise in den Durchgangsspalt A ein, um den am Stopelement 8 angelangten Faden Y einzuklemmen und einen sich in Richtung zum Stopelement P verjüngenden Klemmspalt zu definieren. Die Aussparung 9 in der Stopvorrichtung S ist zumindest in ihrem Mündungsbereich an die Form der Blattfeder 30 angepaßt, damit beim Hochziehen des Stopelements P der anliegende Faden Y abgestreift wird.

Es wäre auch denkbar, die Blattfeder 30 gemäß den Fig. 6A und 6B in der entgegengesetzten Richtung vorgespannt abzustützen und als Rückholfeder für das Stopelement P zu verwenden. Dann müßte der Magnet 31 bei Erregen eine in Richtung des Pfeils 23 wirkende Magnetkraft erzeugen.

Die in der Stopvorrichtung S angeordnete Fadenklemme K könnte auch abweichend von den dargestellten Ausführungsformen ausgebildet sein. Wichtig ist es, die Fadenklemme synchron mit dem Stopelement zu bewegen und in die Klemmstellung zu bringen bzw. in die Ruhestellung zu verstellen, damit sie nur wirksam wird, wenn auch das Stopelement seine Stopfunktion erbringt. Durch die Anordnung der Fadenklemme in der Stopvorrichtung wird eine eigene Halterung für die Fadenklemme eingespart. Ferner entfällt eine selbständige Steuerung für die Fadenklemme, weil sich diese der Stopvorrichtung bzw. des Stopelementes bedient.

## Patentansprüche

1. Meßfournisseur (M), mit einem Speicherkörper (F), der eine Speicherfläche (1) für einen in Windungen (W) aufgebrachten Faden (Y) definiert, und mit wenigstens einer dem Speicherkörper (F) zugeordneten, mit der Speicherfläche (1) einen Durchgangsspalt (A) für den Faden (Y) begrenzenden Stopvorrichtung (S), in der ein in eine Stopstellung quer durch den Durchgangsspalt (A) bewegbares Stopelement (P) als Umfangsanschlag (B) für den Faden (Y) vorgesehen ist, **dadurch gekennzeichnet**, daß die Stopvorrichtung (S) zusätzlich zum Stopelement (P) eine gesteuerte Fadenklemme (K) für den am Stopelement (P) abgefangenen Faden (Y) aufweist, die aus einer Ruhestellung in eine Klemmstellung in den Durchgangsspalt (A) steuerbar ist, und daß der Faden (Y) im Durchgangsspalt (A) durch seine Bewegung an das den Umfangsanschlag (B) definierende Stopelement (P) zusätzlich seitlich neben dem Stopelement (P) in der Fadenklemme (K) festlegbar ist.

2. Meßfournisseur nach Anspruch 1, **dadurch gekennzeichnet**, daß die Fadenklemme (K) aus einer an der Speicherfläche (1) angeordneten passiven Klemmfläche (1') und aus wenigstens einem aktiven Klemmelement (C) besteht, das in der Ruhestellung in einer Ausnehmung (9) der Stopvorrichtung (S) außerhalb des Durchgangsspalts (A) gelagert und in der Klemmstellung zumindest teilweise bis höchstens an die Klemmfläche (1') bewegbar ist.

3. Meßfournisseur nach Anspruch 1 oder 2, **dadurch gekennzeichnet**, daß die Fadenklemme (K) mittels des Stopelements (P) steuerbar ist.

4. Meßfournisseur nach einem der Ansprüche 1 bis 3, **dadurch gekennzeichnet**, daß das Klemmelement (C; 6, 16, 16') am Stopelement (P) angeordnet ist.

5. Meßfournisseur nach einem der Ansprüche 1 bis 4, **dadurch gekennzeichnet**, daß das Klemmelement (C; 20, 25, 30) in der Stopvorrichtung (S) auslenkbar abgestützt und zur Auslenkung in die Klemmstellung mit dem Stopelement (P) bewegungsverbunden ist.

6. Meßfournisseur nach einem der Ansprüche 1 bis 5, **dadurch ge kennzeichnet**, daß in der Speicherfläche (1) eine EingriffsVertiefung (7) für ein freies Ende (8) des Stopelements (P) vorgesehen ist, und daß sich das Klemmelement (C) in der Klemmstellung vom Stopelement (P) bis über den Rand der Vertiefung (7) nach außen erstreckt.

7. Meßfournisseur nach einem der Ansprüche 2 bis 6, **dadurch gekennzeichnet**, daß das Klemmelement (C) eine Blattfeder (6, 16, 20, 25, 30) oder ein Federdraht-, ein Kunststoff- oder ein Blechbügel (16', 30) ist.

8. Meßfournisseur nach einem der Ansprüche 2 bis 7, **dadurch gekennzeichnet**, daß das Klemmelement (C) U- oder V-förmig gebogen, vorzugsweise als vorgespannte Blattfeder (16) oder Drahtbügel (16') ausgebildet und in Bewegungsrichtung des Stopelements (P) mit einem Schenkel (17) am Stopelement (P) festgelegt ist, daß der zweite Schenkel (18) zumindest in Bewegungsrichtung des Stopelements (P) relativ beweglich am Stopelement (P) geführt ist, und daß der zweite Schenkel (18) in der Ruhestellung der Fadenklemme (K) in einem Abstand vom ersten Schenkel (17) und dem Durchgangsspalt (A) zugewandt angeordnet liegt.

9. Meßfournisseur nach einem der Ansprüche 2 bis 8, **dadurch gekennzeichnet**, daß das Klemmelement (C) eine in der Stopvorrichtung (S) abgestützte, in Ausschieberichtung (23) des Stopelements (P) vorgespannte Ausschiebefeder für das Stopelement (P) bildet.

10. Meßfournisseur nach einem der Ansprüche 2 bis 8, **dadurch ge kennzeichnet**, daß das Klemmelement (C) eine in der Stopvorrichtung (S) abgestützte, in Rückholrichtung (32) vorgespannte Rückholfeder für das Stopelement (P) bildet.

11. Meßfournisseur nach einem der Ansprüche 2 bis 10, **dadurch gekennzeichnet**, daß das Klemmelement (C) in der Klemmstellung im Durchgangsspalt (A) einen sich in Richtung zum Stopelement (P) verjüngenden Klemmspalt (28) begrenzt und eine Fadenabzugsbremse bildet.

## Claims

1. Yarn measuring feeder (M), having a storage body (F) which defines a storage surface (1) for a yarn (Y) applied in turns (W), and having at least one stop device (S) which is associated with the storage body (F) and together with the storage surface (1) delimits a throughfeed gap (A) for the yarn (Y) and in which a stop element (P) movable transversely through the throughfeed gap (A) into a stop position is provided as a peripheral stop (3) for the yarn (Y), **characterized in that** the stop device (S) in addition to the stop element (P) has a controlled yarn clamp (K) for the yarn (Y) intercepted at the stop element (P), which yarn clamp is controllable out of a position of rest into the throughfeed gap (A) into a clamping position, and that the yarn (Y) in the throughfeed gap (A) as a result of its movement towards the stop element (P) defining the peripheral stop (B) is additionally fixable laterally next to the stop element (P) in the yarn clamp (K).

2. Yarn measuring feeder according to claim 1, **characterized in that** the yarn clamp (K) comprises a passive clamping surface (1') disposed on the storage surface (1) and at least one active clamping element (C), which in the position of rest is supported in a recess (9) of the stop device (S) outside of the throughfeed gap (A) and in the clamping position is at least partially movable as far as, at most, the clamping surface (1').

3. Yarn measuring feeder according to claim 1 or 2, **characterized in that** the yarn clamp (K) is controllable by means of the stop element (P).

4. Yarn measuring feeder according to one of claims 1 to 3, **characterized in that** the clamping element (C; 6, 16, 16') is disposed on the stop element (P).

5. Yarn measuring feeder according to one of claims 1 to 4, **characterized in that** the clamping element (C; 20, 25, 30) is supported in a deflectable manner in the stop device (S) and, for deflection into the clamping position, is motionally connected to the stop element (P).

6. Yarn measuring feeder according to one of claims 1 to 5, **characterized in that** an engagement recess (7) for a free end (8) of the stop element (P) is provided in the storage surface (1), and that the clamping element (C) in the clamping position extends outwards from the stop element (P) to beyond the edge of the recess (7).

7. Yarn measuring feeder according to one of claims 2 to 6, **characterized in that** the clamping element (C) is a leaf spring (6, 16, 20, 25, 30) or a spring wire, plastic or sheet-metal bow (16', 30).

8. Yarn measuring feeder according to one of claims 2 to 7, **characterized in that** the clamping element (C) is bent into a U or V shape, preferably taking the form of a preloaded leaf spring (16) or wire bow (16'), and in the direction of movement of the stop element (P) is fixed by one limb (17') to the stop element (P), that the second limb (18) at least in the direction of movement of the stop element (P) is guided in a relatively movable manner on the stop element (P), and that the second limb (18) in the position of rest of the yarn clamp (K) lies at a distance from the first limb (17) and facing the throughfeed gap (A).

9. Yarn measuring feeder according to one of claims 2 to 8, **characterized in that** the clamping element (C) forms a push-out spring for the stop element (P), which push-out spring is supported in the stop device (S) and preloaded in the push-out direction (23) of the stop element (P).

10. Yarn measuring feeder according to one of claims 2 to 8, **characterized in that** the clamping element (C) forms a restoring spring for the stop element (P), which restoring spring is supported in the stop device (S) and preloaded in the restoring direction (32).

11. Yarn measuring feeder according to one of claims 2 to 10, **characterized in that** the clamping element (C) in the clamping position in the throughfeed gap (A) delimits a clamping gap (28) tapering towards the stop element (P) and forms a yarn withdrawal brake.

## Revendications

1. Fournisseur doseur (M) comprenant un corps d'accumulation (F) qui définit une surface d'accumulation (1) pour un fil (Y) disposé en spires (W) et au moins un dispositif d'arrêt (S) associé au corps d'accumulation (F) et qui délimite avec la surface d'accumulation (1) une fente de passage (A) pour le fil (Y), dispositif dans lequel un élément d'arrêt (P) qui peut être amené dans une position d'arrêt par déplacement transversal à la fente de passage (A), est prévu comme butée périphérique (B) pour le fil (Y), caractérisé en ce que le dispositif d'arrêt (S) présente, en supplément de l'élément d'arrêt (P), une pince à fil commandée (K) destinée à agir sur le fil (Y) prisonnier sur l'élément d'arrêt (P), et qui peut être amené, d'une position repos, dans une position de serrage à l'intérieur de la fente de passage (A), et en ce que le fil (Y) peut être immobilisé en supplément latéralement à côté de l'élément d'arrêt (P) dans la pince à fil (K) dans la fente de passage (A) par son mouvement qui le plaque contre l'élément d'arrêt (P) qui définit la butée périphérique (B).

2. Fournisseur doseur selon la revendication 1, caractérisé en ce que la pince à fil (K) est composée d'une surface de serrage passive (1') disposée contre la surface d'accumulation (1) et d'au moins un élément de serrage actif (C) qui, dans la position de repos, est tourillonné dans un évidement (9) du dispositif d'arrêt (S) en dehors de la fente de passage (A) et, dans la position de serrage, peut être amené au moins partiellement au maximum jusque contre la surface de serrage (1').

3. Fournisseur doseur selon la revendication 1 ou 2, caractérisé en ce que la pince à fil (K) peut être commandée au moyen de l'élément d'arrêt (P).

4. Fournisseur doseur selon une des revendications 1 à 3, caractérisé en ce que l'élément de serrage (C ; 6, 16, 16') est disposé au droit de l'élément d'arrêt (P).

5. Fournisseur doseur selon une des revendications 1 à 4, caractérisé en ce que l'élément de serrage (C ; 20, 25, 30) est appuyé dans le dispositif d'arrêt (S) de façon à pouvoir être dévié et est relié par une liaison cinématique à l'élément d'arrêt (P) pour être dévié dans la position de serrage.

6. Fournisseur doseur selon une des revendications 1 à 5, caractérisé en ce que, dans la surface d'accumulation (1), est prévu un évidement d'engagement (7) pour une extrémité libre (8) de l'élément d'arrêt (P) et en ce que, dans la position de serrage l'élément de serrage (C) s'étend de l'élément d'arrêt (P) jusqu'au-delà du bord de l'évidement (7), vers l'extérieur.

7. Fournisseur doseur selon une des revendications 2 à 6, caractérisé en ce que l'élément de serrage (C) est un ressort-lame (6, 16, 25, 30) ou un arceau (16', 30) en fil à ressorts, ou en matière plastique ou en tôle.

8. Fournisseur doseur selon une des revendications 2 à 7, caractérisé en ce que l'élément de serrage (C) est recourbé en forme de U ou de V, de préférence sous la forme d'un ressort-lame (16) ou d'un arceau en fil (16') précontraint, et est fixé à l'élément d'arrêt (P) au moyen d'une branche (17), dans la direction du mouvement de l'élément d'arrêt (P), en ce que la deuxième branche (18) est guidée mobile sur l'élément d'arrêt (P) en mouvement relatif, du moins dans la direction du mouvement de l'élément d'arrêt (P), et en ce que la deuxième branche (18), dans la position de repos de la pince à fil (4), est disposée à écartement de la première branche (17) et dirigée vers la fente de passage (A).

9. Fournisseur doseur selon une des revendications 2 à 8, caractérisé en ce que l'élément de serrage (C) forme un ressort d'extension pour l'élément d'arrêt (P), qui prend appui dans le dispositif d'arrêt (S), et qui est précontraint dans le sens de l'extension (23) de l'élément d'arrêt (P).

10. Fournisseur doseur selon une des revendications 2 à 8, caractérisé en ce que l'élément de serrage (C) forme un ressort de rappel pour l'élément d'arrêt (P), qui prend appui dans le dispositif d'arrêt (S) et qui est précontraint dans le sens du rappel (32).

11. Fournisseur doseur selon une des revendications 2 à 10, caractérisé en ce que l'élément de serrage (C) placé dans la position de serrage dans la fente de passage (A), délimite une fente de serrage (28) qui se rétrécie en direction de l'élément d'arrêt (P) et forme un frein d'extraction du fil.
